# EUROPÄISCHE PATENTSCHRIFT

(11) **EP 0 191 156 B1**
(45) Veröffentlichungstag und Bekanntmachung des Hinweises auf die Patenterteilung: **20.09.1989**
(21) Anmeldenummer: 85114884.1
(22) Anmeldetag: 23.11.1985
(51) Int. Cl.: B07C 5/04, B07C 5/08

(54) **Vorrichtung zum Prüfen und Aussortieren von Ziegeln**
Device for inspecting and separating bricks
Dispositif pour l'inspection et la séparation de briques

(30) Priorität: 13.02.1985 DE 3504975
(43) Veröffentlichungstag der Anmeldung: 20.08.1986
(73) Patentinhaber: Josef Meindl Beteiligungs oHG, D-84405 Dorfen-Stadt 1 (DE)
(72) Erfinder: Huber, Paul, D-8251 Thambach (DE); Röhrl, Josef, D-8250 Dorfen (DE)
(74) Vertreter: Eder, Eugen, Dipl.-Ing.

(56) Entgegenhaltungen:
- EP-A- 1 153 575
- DE-A- 1 548 210
- DE-A- 2 434 603
- DE-U- 1 914 838
- GB-A- 912 640
- GB-A- 1 248 841

## Beschreibung

Die Erfindung bezieht sich auf eine Vorrichtung zum Prüfen und Aussortieren von Ziegeln, mit einem Förderband und einer oberhalb des Förderbandes angeordneten, mit Taststiften versehenen Prüfvorrichtung, welche über eine Meßvorrichtung und eine Steuereinheit mit einer Abwurfvorrichtung verbunden ist.

Als Stand der Technik ist hierbei bereits eine Vorrichtung zur Kontrolle der Maß- und Formgenauigkeit, insbesondere plattenförmiger Gegenstände, bekannt (DE-A-2 434 603). Diese bekannte Vorrichtung ist so gestaltet, daß als Förderband zwei parallel laufende, keilartige Elemente vorgesehen sind. Auf diesen Riemenelementen liegt der zu prüfende Gegenstand. Sobald er sich im Bereich der Prüfvorrichtung befindet, dringt von unten eine Stützplatte durch die Zwischenräume zwischen die beiden Förderbänder und hebt den zu prüfenden Gegenstand gegen die Prüfvorrichtung. Nach Durchführung der Prüfung wird über eine Markierungsvorrichtung der Gegenstand optisch gekennzeichnet, ob er den Qualitätsanforderungen genügt oder als Abfallprodukt entfernt werden muß.

Es ergibt sich hierbei der Nachteil, daß die zu prüfenden Gegenstände nur mit Linienberührung auf den beiden Förderbändern liegen, wobei die Stützplatte die zu prüfenden Gegenstände gegen die Prüfvorrichtung anheben muß. Hieraus resultiert sowohl ein baulicher, als auch ein erheblicher zeitlicher Aufwand bei der Durchführung des Prüfverfahrens, wobei außerdem nachteiligerweise der zu prüfende Gegenstand angehoben und abgesenkt werden muß.

Zum Stand der Technik zählt weiterhin eine Prüfvorrichtung zur Ermittlung, ob einzelne elektrische bzw. elektronische Komponenten auf einem Träger ordnungsgemäß angebracht sind (GB-A-1 248 841). Diese bekannte Vorrichtung ist nicht zum Messen und Prüfen von Ziegeln geeignet.

Darüber hinaus ist ein Automat zum Prüfen der Maßhaltigkeit von Werkstücken bekannt, welcher ebenfalls nicht in den Gattungsbereich der vorliegenden Erfindung fällt (DE-U-1 914 838). Auch eine Maschine zum Prüfen von Glasbehältern, welche zum bekannten Stand der Technik zählt, kann nicht zum Prüfen und Aussortieren von Ziegeln herangezogen werden (DEA-1 548 210). Weiterhin ist eine Vorrichtung bekannt, welche eine Anzahl von Kurvenscheiben einsetzt, um die einzelnen Elemente funktionsmäßig bei der Durchführung der Prüfung miteinander zu verbinden (GB-A-912 640).

Bei der Beurteilung der Neuheit zählt zum Stand der Technik noch ein Verfahren und eine Vorrichtung zum Prüfen und Aussortieren von Ziegeln (EP-A1-153 575 Art. 54 (3) Dokument). Hierbei werden die zu prüfenden Ziegel von einem Transportband über eine Doppelschwinge auf eine Transportbahn überführt, wobei während dieses Überführungsvorganges die Qualitätsprüfung erfolgt.

Der Erfindung liegt die Aufgabe zugrunde, eine Vorrichtung gemäß der eingangs genannten Gattung zu schaffen, welche bei einfacherem Aufbau eine schnellere und wirkungsvollere Qualitätskontrolle durchführt.

Diese Aufgabe wird erfindungsgemäß dadurch gelöst, daß die Prüfvorrichtung gegenüber dem Förderband heb- und senkbar ausgebildet ist, daß die Taststifte der Prüfvorrichtung über eine Übersetzungseinrichtung die Meßvorrichtung steuern, daß die Übersetzungseinrichtung ein dreiarmiger Hebel ist, dessen einer Hebelarm die Meßvorrichtung steuert, dessen zweiter Hebelarm mit den oberen, dem Förderband abgewandten Enden der Taststifte in Verbindung steht und dessen dritter Hebelarm federbeaufschlagt ist, und daß das Förderband kontinuierlich bewegbar ist mit synchronem Mitlauf der Prüfvorrichtung über eine Teilstrecke. Es ergibt sich hierdurch der Vorteil eines zeitsparenden Prüfverfahrens, wobei der zu prüfende Gegenstand insofern eine schonende Behandlung erfährt, als er nicht von dem Förderband entfernt werden muß.

In weiterer Ausgestaltung der Erfindung kann die Meßvorrichtung mechanisch, elektrisch, elektronisch, hydraulisch oder pneumatisch ausgebildet sein. Weiterhin besteht erfindungsgemäß die Möglichkeit, daß die Abwurfvorrichtung eine Kolben-Zylinder-Einheit ist, deren Antriebsteil mit der Steuereinheit verbunden ist.

Die Erfindung wird nachfolgend anhand eines in der Zeichnung dargestellten Ausführungsbeispiels näher beschrieben. In der Zeichnung zeigen :
Fig. 1 eine schematische Seitenansicht der erfindungsgemäßen Vorrichtung ;
Fig. 2 eine schematische Darstellung der Taststifte und der Meßvorrichtung.

In Fig. 1 ist eine Vorrichtung zum Prüfen und Aussortieren von Ziegeln 5 dargestellt. Hierbei findet ein Förderband 1 Anwendung, auf welchem in Abteilen die Ziegel 5 liegen. Das Förderband 1 bewegt sich in Pfeilrichtung, d. h. in der Zeichenebene von rechts nach links. Oberhalb des Förderbandes ist eine Prüfvorrichtung 2 angeordnet, welche stirnseitig mit Taststiften 3 versehen ist. Diese Prüfvorrichtung 2 kann in Pfeilrichtung nach unten gegen den zu prüfenden Ziegel bewegt werden.

Über eine Leitung 11 ist die mit einer nicht näher dargestellten Meßvorrichtung verbundene Prüfvorrichtung mit einer Steuereinheit 4 verbunden. Über eine Leitung 10 steht diese Steuereinheit mit einer Abwurfvorrichtung 6 in Verbindung. Diese Abwurfvorrichtung ist als Kolben-Zylinder-Einheit 7 ausgebildet.

Das Prüfungsverfahren läuft wie folgt ab : Befindet sich ein zu prüfender Ziegel unterhalb der Prüfvorrichtung 2, so stoppt das Förderband 1 und die Prüfvorrichtung 2 bewegt sich in Pfeilrichtung nach unten, bis die Taststifte 3 die Oberfläche des Ziegels 5 beaufschlagen und damit seine Ebenflächigkeit prüfen. Dieses Prüfungsergebnis wird durch die Meßvorrichtung ausgewertet und an die Steuereinheit 4 abgegeben. In der Steuereinheit 4 wird der Wert gespeichert. Handelt es sich bei dem zu prüfenden Ziegel um einen Abfallziegel 5', so gibt die Steuereinheit 4 über die Leitung 10- ein Signal an die Kolben-Zylinder-Einheit 7, so daß diese beim Vorliegen des Abfallziegels 5' in Tätigkeit tritt und den Ziegel seitlich von dem Förderband 1 abwirft. Das Förderband 1 braucht daher nicht durchbrochen ausgebildet zu sein.

Es besteht auch die Möglichkeit, daß das Förderband kontinuierlich läuft, wobei sich die Prüfvorrichtung 2 auf den zu prüfenden Ziegel absenkt und über eine Teilstrecke synchron mit dem Förderband 1 mitläuft.

In Fig. 2 ist die Wirkungsweise der Taststifte 3 näher dargestellt. Beim Absenken der Prüfvorrichtung 2 beaufschlagen die Taststifte die Oberfläche des zu prüfenden Ziegels 5. Die Taststifte sind hierbei im nicht näher dargestellten Gehäuse der Prüfvorrichtung 2 gelagert. Oberhalb des Taststiftes 3 befindet sich ein in einem Drehpunkt 16 drehbar gelagerter dreiarmiger Hebel 8 mit den Armen 9, 12 und 13. Der Arm 12 ist hierbei federbeaufschlagt, der Arm 13 steht mit dem oberen Teil des Taststiftes 3 in Verbindung, der Arm 9 arbeitet mit einer Lichtquelle 14 zusammen.

Befindet sich der dreiarmige Hebel 8 bei guter Qualität des zu messenden Ziegels im Bereich des Lichtstrahles der Lichtquelle 14, so ragt der Hebelarm 9 in diesen Bereich des Lichtstrahles. Damit liegt ein qualitativ guter Ziegel vor und dieses Meßergebnis wird über die Leitung 11 der Steuereinheit 4 mitgeteilt, welche ihrerseits zu einem gegebenen Zeitpunkt nicht die Bewegung der Kolben-Zylinder-Einheit 7 ansteuert. Ist jedoch, wie in Fig. 2 dargestellt, ein qualitativ schlechter Ziegel 5' vorhanden, so senkt sich der Taststift 3 bis auf seinen Flansch 20 ab, wodurch der dreiarmige' Hebel 8 unter Wirkung der Feder 21 im Uhrzeigersinn bewegt wird und damit aus dem Bereich des Lichtstrahls der Lichtquelle 14 gelangt. Nunmehr steuert dieser Lichtstrahl eine nicht näher dargestellte Einheit, wodurch über die Leitung 11 die Steuereinheit 4 ein Signal erhält, welches ihrerseits über die Leitung 10 zu einem gegebenen Zeitpunkt die Kolben-Zylinder-Einheit 7 betätigt, so daß über diese bei Vorliegen des qualitativ schlechten Ziegels 5' dieser an der betreffenden Station abgeworfen wird.

Um den Toleranzbereich T einstellen zu können, kann an dem Hebelarm 9 des dreiarmigen Hebels 8 über einen Drehpunkt 24 ein weiterer Hebel 23 angebracht sein. Die beiden Hebel 9 und 23 geben damit im oberen Bereich eine Toleranzzone ; innerhalb dieser Toleranzzone, d. h. dem Bereich T, entspricht die Ebenflächigkeit des zu prüfenden Ziegels den Qualitätsansprüchen. Hierbei ist es auch möglich, bei geänderten Qualitätsansprüchen den Hebel 23 um den Drehpunkt 24 enger oder weiter zu schwenken, und damit den Toleranzbereich T zu vergrößern oder zu verkleinern.

Es ist auch möglich, daß in Umkehr der Konstruktion die Prüfvorrichtung 2 einen Abfallziegel 5' dann abwirft, wenn der Lichtstrahl der Lichtquelle 14 unterbrochen wird.

Die Meßvorrichtung kann hierbei mechanisch, elektrisch, elektronisch, hydraulisch oder pneumatisch ausgebildet sein und ist in jedem Fall in der Lage, der Steuereinheit 4 über die Leitung 11 den Steuerbefehl zu geben, bei qualitativ gutem Ziegel diesen auf dem Förderband 1 zu belassen, d. h. bei Vorliegen eines Abfallziegels 5' über die Kolben-Zylinder-Einheit 7 diesen von dem Förderband 1 abzuwerfen.

Durch dieses Prüf- und Aussortierverfahren ergibt sich eine schonende ßehandlung der zu prüfenden Ziegel bei einfachem, konstruktivem Aufbau der Vorrichtung und Zeitersparnis während des Prüfverfahrens.

## Patentansprüche

1. Vorrichtung zum Prüfen und Aussortieren von Ziegeln (5, 5'), mit einem Förderband (1) und einer oberhalb des Förderbandes (1) angeordneten, mit Taststiften (3) versehenen Prüfvorrichtung (2), welche über eine Meßvorrichtung und eine Steuereinheit (4) mit einer Abwurfvorrichtung (6) verbunden ist, dadurch gekennzeichnet, daß die Prüfvorrichtung (2) gegenüber dem Förderband (1) heb- und senkbar ausgebildet ist, daß die Taststifte (3) der Prüfvorrichtung (2) über eine Übersetzungseinrichtung die Meßvorrichtung steuern, daß die Übersetzungseinrichtung ein dreiarmiger Hebel (8) ist, dessen einer Hebelarm (9) die Meßvorrichtung steuert, dessen zweiter Hebelarm (13) mit den oberen, dem Förderband (1) abgewandten Enden der Taststifte (3) in Verbindung steht und dessen dritter Hebelarm (12) federbeaufschlagt ist, und daß das Förderband (1) kontinuierlich bewegbar ist mit synchronem Mitlauf der Prüfvorrichtung (2) über eine Teilstrecke.

2. Vorrichtung nach Anspruch 1, dadurch gekennzeichnet, daß die Meßvorrichtung mechanisch, elektrisch, elektronisch, hydraulisch oder pneumatisch ausgebildet ist.

3. Vorrichtung nach Anspruch 1, dadurch gekennzeichnet, daß die Abwurfvorrichtung (6) eine Kolbenzylindereinheit ist, deren Antriebsteil mit der Steuereinheit (4) verbunden ist.

## Claims

1. Device for checking and sorting out tiles (5, 5'), comprising a conveyor belt (1) and a checking device (2) provided with feeler pins (3) and disposed above said conveyor belt (1), said checking device (2) being connected to a discarding device (6) through a measuring device and a control unit (4), characterized in that said checking device (2) is disposed elevatably relative to said conveyor belt (1), said feeler pins (3) of said checking device (2) control said measuring device through a transmission mechanism, said transmission mechanism is a three-armed lever (8), the first lever arm (9) controlling said measuring device, the second lever arm (13) being connected to the upper ends of said feeler pins disposed distant from the conveyor belt (1) and the third lever arm (12) being spring-impinged, and the conveyor belt (1) is continously movable with a synchronous follow of the checking device along a partial distance.

2. Device according to claim 1, characterized in that said measuring device can be of mechanical, electrical, electronic, hydraulic or pneumatic design.

3. Device according to claim 1, characterized in that said discarding device (6) is a piston cylinder unit, the drive unit thereof being connected to said control unit (4).

## Revendications

1. Dispositif destiné au contrôle et au tri de tuiles (5, 5'), comportant une bande transporteuse (1) et un dispositif de contrôle (2) qui est placé au-dessus de la bande transporteuse (1), est pourvu de doigts palpeurs (3), et qui est relié par un dispositif de mesure et une unité de commande (4), à un dispositif d'éjection (6), caractérisé en ce que le dispositif de contrôle (2) peut s'élever et s'abaisser par rapport à la bande transporteuse (1), en ce que les doigts palpeurs (3) du dispositif de contrôle (2) commandent le dispositif de mesure, par l'intermédiaire d'un dispositif de conversion, en ce que le dispositif de conversion est un levier (8) à trois bras dont un bras de levier (9) commande le dispositif de mesure, dont le deuxième bras de levier (13) est relié aux extrémités supérieures des doigts palpeurs (3) opposés à la bande transporteuse (1), et dont le troisième bras de levier (12) est soumis à l'action d'un ressort, et en ce que la bande transporteuse (1) se déplace en continu par entraînement synchrone du dispositif de contrôle (2) sur une partie du parcours.

2. Dispositif selon la revendication 1, caractérisé en ce que le dispositif de mesure est mécanique, électrique, électronique, hydraulique ou pneumatique.

3. Dispositif selon la revendication 1, caractérisé en ce que le dispositif d'éjection (6) comprend un vérin dont le mécanisme d'entraînement est relié à l'unité de commande (4).
